# EUROPÄISCHE PATENTSCHRIFT

(11) **EP 0 498 852 B1**
(45) Veröffentlichungstag und Bekanntmachung des Hinweises auf die Patenterteilung: **04.01.1995**
(21) Anmeldenummer: 91900243.6
(22) Anmeldetag: 30.10.1990
(51) Int. Cl.: B65H 51/22, D03D 47/36

(54) **VERFAHREN ZUM VERHINDERN VON DREHSCHWINGUNGEN IN EINER FADENSPEICHER- UND -LIEFERVORRICHTUNG UND FADENSPEICHER- UND -LIEFERVORRICHTUNG**
PROCESS FOR PREVENTING TORSIONAL VIBRATIONS IN A THREAD-STORAGE AND THREAD-FEED DEVICE, AND THREAD-STORAGE AND THREAD-FEED DEVICE
PROCEDE POUR EMPECHER DES VIBRATIONS TORSIONNELLES DANS UN DISPOSITIF DE STOCKAGE ET D'ACHEMINEMENT DE FIL, ET DISPOSITIF DE STOCKAGE ET D'ACHEMINEMENT DE FIL

(30) Priorität: 03.11.1989 SE 8903704; 06.11.1989 SE 8903711; 10.11.1989 SE 8903786; 13.11.1989 SE 8903807; 21.11.1989 DE 3938646
(43) Veröffentlichungstag der Anmeldung: 19.08.1992
(73) Patentinhaber: IRO AB, S-523 01 Ulricehamn (SE)
(72) Erfinder: THOLANDER, Lars, Helge, Gottfrid, S-561 00 Huskvarna (SE); JOSEFSSON, Pär, S-502 51 Boras (SE)
(74) Vertreter: Grünecker, Kinkeldey, Stockmair & Schwanhäusser Anwaltssozietät
(86) Internationale Anmeldenummer: EP9001937
(87) Internationale Veröffentlichungsnummer: WO9106500

(56) Entgegenhaltungen:
- EP-A- 286 584
- CH-A- 439 161

## Beschreibung

Die Erfindung betrifft ein Verfahren gemäß dem Oberbegriff des Patentanspruchs 1 sowie eine Fadenspeicher- und -liefervorrichtung.

Bei einem aus der US-PS 42 26 379 bekannten Verfahren der eingangs genannten Art liegen die gehäusefesten Magneten radial außerhalb der Komponentengruppe und die in der Komponentengruppe angeordneten Magnete unter der Speicherfläche. Die magnetischen Haltekräfte wirken in größtmöglichem Abstand von der Welle. Die Kennlinie der Haltekraft, die einer Verdrehung der Komponentengruppe entgegenwirkt, verläuft zunächst mit einem flachen Anstieg und steigt dahinter steil an. Bei modernen Fadenspeicher- und -liefervorrichtungen treten wegen außerordentlich hoher Fadengeschwindigkeiten hohe Wellendrehzahlen auf. Infolge unvermeidbarer Unwuchten, der in Drehrichtung variablen Gegenkraft des Fadens, der fliegenden Lagerung der Komponentengruppe auf der Welle, im Betrieb auftretender Beschleunigungen und Verzögerungen und weiterer Störeinflüsse kann es zu Drehkraftimpulsen an der Komponentengruppe kommen, die dann aus der durch die Magneten definierten Haltelage nach beiden Drehrichtungen zu oszillierenden Bewegungen angeregt wird. Wegen der Haltekraft-Kennlinie beginnt die Komponentengruppe eine sich aufschaukelnde Drehschwingung um die Sollage, die einen Resonanzzustand mit großer, z.B. mehrere Millimeter, Amplitude erreicht. Die Drehschwingungen bedeuten eine hohe Belastung für die Halterungen der Magnete und erschweren das präzise Abtasten des Fadenvorrats und das Einhalten einer möglichst gleichmäßigen Fadenabzugsspannung. Ist die Fadenspeicher- und -liefervorrichtung mit einer eingegliederten Schußfaden-Zumeßvorrichtung ausgestattet, dann stören die Drehschwingungen die Schußfaden-Zumessung.

Es ist zwar aus der DE-PS 28 43 548 ein Verfahren zum Festhalten der Komponentengruppe in einer Fadenspeicher und -liefervorrichtung bekannt, bei dem die Kompentengruppe kontinuierlich und rein mechanisch am Gehäuse abgestützt wird. Der Nachteil eine um die Sollage schwachen magnetischen Haltekraft wird zwar vermieden, jedoch ergibt sich eine aufwendige und ganz spezielle Bauweise der Vorrichtung.

Der Erfindung liegt die Aufgabe zugrunde, ein Verfahren der eingangs genannten Art zu schaffen, mit dem beim Festhalten der Komponentengruppe mittels magnetischer Haltekraft störende Drehschwingungen vermieden werden, sowie eine Fadenspeicherund -liefervorrichtung mit magnetisch festgehaltener Komponentengruppe anzugeben, bei der auch bei hohen Drehzahlen ein weitgehend drehschwingungsfreier Betrieb möglich ist.

Die gestellte Aufgabe wird mit den im kennzeichnenden Teil des Patentanspruchs 1 angegebenen Merkmalen gelöst.

Die vorübergehend hergestellte Drehschwingungs-Dämpf-Verbindung zwischen dem Gehäuse und der Komponentengruppe verhindert das Aufschaukeln der Komponentengruppe gegen die um die Sollage schwache Haltekraft der Magneten. Da die Drehschwingungen eine bestimmte Zeit benötigen, um einen Resonanzzustand und eine störende Amplitude zu erreichen, wird durch die vorübergehende Drehschwingungs-Dämpfverbindung die Aufschaukeltendenz von vornherein gestört, so daß gar keine schädlichen Drehschwingungen mehr entstehen. Die während der vorübergehenden Drehschwingungs-Dämpfverbindung auf die Komponentengruppe ausgeübten Kräfte können relativ klein sein, weil sie das relativ freie Schwingungssystem der Komponentengruppe außerordentlich wirkungsvoll und so beeinflussen, daß sich die Komponentengruppe gar nicht mehr zu spürbaren Oszillationen anregen läßt.

Da einerseits der sich auf seinem Weg vom Fadenwickelorgan zum Verbraucher ständig um die Komponentengruppe bewegende Faden den direkten Zugriff außerordentlich erschwert, und da andererseits der Aufbau störender Drehschwingungen eine bestimmte Zeitspanne erfordert, braucht die Drehschwingungs-Dämpf-Verbindung nur über einen Bruchteil einer vollen Wellenumdrehung und wenigstens einmal hergestellt zu werden (Anspruch 2).

Infolge der zum Aufbauen störender Drehschwingungen erforderlichen Zeit reicht es, die Drehschwingungs-Dämpf-Verbindung in größeren Abständen als durch die Wellendrehzahl bestimmt herzustellen. Diese Abstände können regelmäßig oder unregelmäßig sein. (Anspruch 3).

Die Drehschwingungs-Dämpf-Verbindung wird zeitlich präzise und zuverlässig gesteuert, wenn sie pneumatisch, mechanisch oder magnetisch hergestellt wird. (Anspruch

Wird der Faden aus einem aus der Speicherfläche gebildeten Vorrat intermittierend abgezogen, ist es zweckmäßig, die Drehschwingungs-Dämpf-Verbindung jeweils in Abzugspausen des Fadens herzustellen. Dies kann dann an der Abzugsseite der Speicherfläche und gerade dort erfolgen, wo kein Faden vorliegt (Anspruch 5).

Bei einer Fadenspeicher- und -liefervorrichtung, die in der Komponentengruppe einen Vorschubkörper aufweist, ist zweckmäßigerweise ein relativ zur Komponentengruppe stationär abgestütztes Drehschwingungs-Dämpfglied auf ein Widerlager am Vorschubkörper ausgerichtet und ein Bewegungsantrieb vorgesehen, mit dem vorübergehend ein Form- und/oder Kraftschluß herstellbar ist, um Drehschwingungen schon beim Entstehen zu stören und weitgehend zu vernichten. Der Vorschubkörper ist ohnedies gegen ein Mitdrehen mit der Welle gehindert und wird taumelnd und den Faden auf der Speicherfläche vorwärts schiebend getrieben. Dabei ist es zweckmäßig, die Taumelbewegung für den vorübergehenden Form- und/oder Kraftschluß heranzuziehen. Es bildet dann sozusagen die Welle den Bewegungsantrieb für die vorübergehende Zusammenarbeit zwischen dem Drehschwingungs-Dämpf-Glied und dem Vorschubkörper. Ist der Vorschubkörper anderer Art, z.B. ein exzentrisch und schräggestellt auf der Welle gelagerter Stabkäfig, der den Faden nicht nur den Vorschub erteilt, sondern auch zwischen den Fadenwindungen Abstände herstellt, so kann der die Taumelbewegung u.U. nicht ausreichen, den vorübergehenden Form- und/oder Kraftschluß herzustellen. Dann ist es zweckmäßig, das Drehschwingungs-Dämpf-Glied zwangsweise in und außer Eingriff zu bringen. Im erstgenannten Fall wird der Eingriff praktisch bei jeder Wellenumdrehung wenigstens einmal hergestellt. Im letztgenannten Fall sind die Abstände zwischen den Eingriffen weitgehend unabhängig von der Wellendrehzahl. Durch die eliminierten störenden Drehschwingungen werden die Belastungen der Halterungen der Magneten geschont, läßt sich der Faden fehlerfrei abtasten und sind unerwünschte Spannungsänderungen im abgezogenen Faden beseitigt. (Anspruch 6).

Greift das Drehschwingungs-Dämpf-Glied von außen in den Taumelbewegungsbereich des Vorschubkörpers ein, entsteht bei jeder Wellenumdrehung ein vorübergehender Eingriff, der das Entstehen der Drehschwingungen unterbindet. Trotzdem bleibt die Speicherfläche und bleiben die anderen Komponenten der Komponentengruppe von außen her gut zugänglich, da das Drehschwingungs-Dämpf-Glied wenig Platz beansprucht und in das Konzept der Vorrichtung einfach eingliederbar ist (Anspruch 7).

Alternativ kann das Drehschwingungs-Dämpf-Glied bewegbar angeordnet sein, um den Eingriff zwangsweise herzustellen (Anspruch 8).

Baulich einfach ist es, das Drehschwingungs-Dämpf-Glied in einer Halterung des Gehäuses festzulegen, weil das Gehäuse stationär gehalten ist und eine relativ große Masse darstellt, mit der die beim Abdämpfen jeglicher Drehschwingungen auftretenden Kräfte problemlos aufnehmbar sind. Das Drehschwingungs-Dämpf-Glied könnte aber ohne weiteres auch an einer wie das Gehäuse stationär angeordneten, vom Gehäuse getrennten Abstützung gehalten sein (Anspruch 9).

Bei einer besonders einfachen, funktionssicheren und platzsparenden Ausführungsform ist das Drehschwingungs-Dämpf-Glied ein U-förmiger Bügel aus federndem Material, der mit seinem Quersteg mit dem Widerlager zusammenarbeitet. Die Eigenfederung des Bügels vermeidet einen störenden Einfluß auf den Betrieb des Vorschubkörpers. Trotzdem reicht der Eingriff zwischen diesen beiden Teilen zum Unterdrücken der Drehschwingungen. (Anspruch 10)

Eine dauerhaft gleichbleibende Dämpfwirkung wird mit einem reibaktiven Bereich am Drehschwingungs-Dämpf-Glied und/oder am Widerlager erreicht. Die Kraft, die im Eingriff zwischen diesen beiden Teilen übertragen wird, kann gering sein, weil der Reibschluß den Dämpfeffekt unterstützt (Anspruch 11).

Den oft beengten Platzverhältnissen wird Rechnung getragen, wenn der Bügel an der der Speicherfläche zugewandten Axialseite des Fadenwickelorgans in etwa radial zum Vorschubkörper ragt und zu diesem abgebogen ist. In diesem Bereich und wegen der in Umfangsrichtung begrenzten Ausdehnung des Drehschwingungs-Dämpf-Glieds wird weder der Zugriff zur Komponentengruppe nennenswert beeinträchtigt noch der Faden in seinem Bewegungsweg gestört (Anspruch 12).

Die Eingriffskraft kann sehr gering sein, wenn zwischen dem Drehschwingungs-Dämpf-Glied und dem Widerlager ein Formschluß erzeugt wird, der die Bewegung der Komponentengruppe aus der Sollage schlagartig unterbricht (Anspruch 13).

Alternativ ist es auch zweckmäßig, den Eingriff über Magneten herzustellen, die sich beim Eingriff berühren (Anspruch 14).

Um Kollisionen mit dem Faden oder mit dem Fadenwickelorgan zu verhindern, ist es wichtig, den Bewegungsantrieb des Drehschwingungsdämpfgliedes auf bestimmte Weise zu steuern (Anspruch 15).

Da es zum Unterdrücken störender Drehschwingungen ausreicht, in größeren regelmäßigen oder unregelmäßigen Abständen als die Wellendrehzahl den Eingriff herzustellen, kann der Bewegungsantrieb eine Taktsteuerung aufweisen (Anspruch 16).

Da es zum Unterdrücken der störenden Drehschwingungen darauf ankommt, zusätzlich zur um die Sollage schwachen magnetischen Haltekraft, eine Störkraft aufzubringen, kann das Drehschwingungs-Dämpf-Glied auch eine Druckgasdüse sein, die eine Strömung auf das als Leitelement ausgebildete Widerlager richtet. (Anspruch 17).

Bei einer Fadenspeicher- und -liefervorrichtung, bei der das Widerlager an der Komponentengruppe keine für einen vorübergehenden Eingriff ausreichende Eigenbewegung ausführt, wird das Drehschwingungs-Dämpf-Glied annähernd radial zur Welle zwischen einer Passivstellung und einer Eingriffstellung mittels eines an eine Steuerung angeschlossenen Bewegungsantriebes bewegt. Es ist dafür gesorgt, daß das Drehschwingungs-Dämpf-Glied nicht mit dem bewegten Faden oder dem Fadenwickelorgan kollidiert. Für das Unterdrücken störender Drehschwingungen ist es unerheblich, in welchem Bereich der Komponentengruppe die störkraft aufgebracht wird. Zweckmäßig wird sie allerdings in möglichst großem radialem Abstand von der Welle aufgebracht. Die Eingriffszeit kann außerordentlich kurz sein. In der Praxis reicht es aus, die Komponentengruppe jeweils nur, z.B. über Millisekunden, anzutippen. (Anspruch 18)

Dabei ist es vorteilhaft, einen Magneten bzw. eine Magnetspule zu verwenden, für die das Drehschwingungs-Dämpf-Glied einen stößelförmigen Anker bildet. Damit lassen sich kurzenund präzise gesteuerte Eingriffszeiten einfach erreichen. Die Ansteuerung kann mittels der Signale erfolgen, die in der Vorrichtung ohnedies für deren Betriebssteuerung benutzt werden (Anspruch 19).

Um bei kurzen Eingriffszeiten die Störkraft zuverlässig aufzubringen, ist es zweckmäßig zwischen dem Kopfende des Drehschwingungs-Dämpf-Gliedes und einer Vertiefung in der Speicherfläche einen Form- und/oder Kraftschluß herzustellen. Auf diese Weise wird die Komponentengruppe schlagartig in der Sollage zentriert (Anspruch 20).

Diese Wirkung tritt besonders präzise auf, wenn die Vertiefung der Form des Kopfendes angepaßt ist (Anspruch 21).

Alternativ ist es auch denkbar, in der Vertiefung oder am Kopfende ein elastisches, reibaktives Kissen vorzusehen. Dies schont das Drehschwingungs-Dämpf-Glied und die Komponentengruppe. Der Störkraftimpuls ist besonders gut geeignet, das Entstehen der störenden Drehschwingungen zu unterdrücken. Auch werden unerwünschte Geräusche und Verschleiß vermieden (Anspruch 22).

Bei einer Fadenspeicher- und -liefervorrichtung, bei der der Speicherfläche eine ein Stopelement enthaltende Fadenstopvorrichtung zugeordnet ist, ist es zweckmäßig, das Drehschwingungs-Dämpf-Glied axial oder/und in Umfangsrichtung gegenüber dem Stopelement zu versetzen, um hier gegenseitige Störungen zu vermeiden. Das Drehschwingungs-Dämpf-Glied kommt zweckmäßigerweise dann zum Eingriff, wenn der Faden durch das Stopelement festgelegt ist. Als Eingriffsdauer kann die gleiche Zeitspanne benutzt werden, wie sie für das Festhalten des Fadens vorbestimmt ist. Der Eingriff braucht nicht notwendigerweise bei jeder Betätigung der Stopvorrichtung zu erfolgen. Auch bei größeren Abständen zwischen den Eingriffen wird das Entstehen störender Drehschwingungen unterdrückt (Anspruch 23).

Das Drehschwingungs-Dämpf-Glied kann mit seinem Bewegungsantrieb auch in die Stopvorrichtung eingegliedert sein, was Platz spart und den Zugriff zur Komponentengruppe freiläßt (Anspruch 24).

Schließlich kann in einer Doppelfunktion des Stopelementes das Drehschwingungs-Dämpf-Glied durch das Stopelement der Stopvorrichtung selbst gebildet sein. Zum Festhalten des Fadens wird das Stopelement in Umfangsrichtung der Speicherfläche als Hindernis gebraucht. Zum Unterdrücken störender Drehschwingungen wird lokal davon getrennt der Eingriff zwischen dem Stopelement und der Speicherfläche benutzt. (Anspruch 25)

Anhand der Zeichnung werden Ausführungsformen des Erfindungsgegenstandes erläutert. Es zeigen:
- Fig. 1: einen Längsschnitt einer Fadenspeicher- und -liefervorrichtung,
- Fig. 2: eine Hälfte einer Stirnansicht zu Fig. 1,
- Fig. 3: einen vergrößerten Teillängsschnitt zu den Fig. 1 und 2 in einer anderen Betriebslage,
- Fig. 4: eine Perspektiv-Detailansicht zu Fig. 3,
- Fig. 5a - 5i: verschiedene Detailvariationen,
- Fig. 6: schematisch eine weitere Detailvariation,
- Fig. 7: eine Längsschnittansicht einer weiteren Ausführungsform einer Fadenspeicher- und -liefervorrichtung, und
- Fig. 8: eine Stirnansicht zu Fig. 7, wobei in den Fig. 7 und 8 zwei Ausbildungsvarianten nebeneinander gezeigt sind.

Eine Fadenspeicher- und -liefervorrichtung F gemäß den Fig. 1 bis 3 enthält in einem stationär gelagerten Gehäuse G einen Antriebsmotor M für eine ein schräg abstehendes Wickelrohr 2 tragende Welle 1. Im Gehäuse ist eine Steuereinrichtung C für den Antriebsmotor M angeordnet, die mit nicht näher dargestellten Fühleinrichtungen in signalempfangender Verbindung steht. Das Wickelrohr 2 ist in einen Ringkörper R integriert, der ein Fadenwickelorgan W enthält. Am Gehäuse ist eine Abstützung A für ein Drehschwingungs-Dämpf-Glied X vorgesehen, das mit einem Widerlager Y jeweils vorübergehend in Eingriff bringbar ist, um eine Drehschwingungs-Dämpf-Verbindung D (Fig. 3) herzustellen.

Auf dem über den Ringkörper R vorstehenden freien Ende der Welle 1 ist in Lagern 3 eine Komponentengruppe K gelagert, die neben nicht näher bezeichneten Bestandteilen einen aus einzelnen Segmenten bestehenden Speicherkörper 4 mit axial verlaufenden Armen 4b enthält. Die Arme 4b definieren eine polygonale Speicherfläche S. Ferner ist auf dem freien Ende der Welle 1 in Lagern 5 ein Vorschubkörper 6 drehbar gelagert, der nach außen über die Speicherfläche S bis in die Nähe des Ringkörpers R ragt. Die Drehachse 1a des Vorschubkörpers 6 ist gegenüber der Drehachse 1a der Welle 1 schräggestellt, derart, daß der Vorschubkörper 6 zum Fadenwickelorgan W hin gekippt ist. Im Gehäuse G sind Magneten 10 angeordnet und auf Magneten 11 in der Komponentengruppe K ausgerichtet. Zwischen den Magneten 10, 11 liegt ein den Durchgang des Wickelrohrs 2 zulassender Spalt vor, über den hinweg magnetische Haltekräfte wirken, die die Komponentengruppe K und das Vorschubelement 6 an einem Mitdrehen mit der Welle 1 hindern. Bei der Drehung der Welle 1 wird der am Mitdrehen gehinderte Vorschubkörper 6 zu einer Taumelbewegung angeregt (Taumelbereich 7).

Ein durch die hohl ausgebildete Welle 1 zugeführter Faden 8 verläuft durch das Wickelrohr 2 und das Fadenwickelorgan W, von dem er in Form eines Fadenvorrats 9 aus einzelnen Windungen auf die Speicherfläche S aufgelegt wird. Strichpunktiert ist angedeutet, wie der Faden überkopf von der Speicherfläche S abgezogen wird. Das Vorschubelement 6 schiebt bei seiner Taumelbewegung den Fadenvorrat 9 fortwährend vom Fadenwickelorgan W axial weiter.

Das Drehschwingungs-Dämpf-Glied ist ein aus Federstahldraht gebildeter, U-förmiger Bügel 12 (Fig. 2), der mit einem Spannelement 13 und einer Spannschraube 15 in einer Aufnahme 14 des Gehäuses festgeklemmt ist. Die mit 16 und 17 bezeichneten U-Schenkel des Bügels 12 sind abgekröpft und erstrecken sich über die Umlaufbahn des Fadenwickelorgans W hinweg zum Vorschuborgan 6. Ein die Schenkel 16, 17 verbindender Querbügel 18 liegt annähernd tangential zur Welle 1. Er ist mit einem reibaktiven Bereich, z.B. einem Überzug 19, versehen. Der Bügel 12 ist im Bereich des Querstegs 18 zum Vorschubelement 6 hin abgebogen.

Die Vorrichtung F gemäß Fig. 1 ist als Schußfaden-Zumeßvorrichtung ausgebildet, die aus dem Fadenvorrat 9 jeweils in der Länge genau bemessene Abschnitte zum Abzug freigibt. Zu diesem Zweck ist am Gehäuse eine Stopvorrichtung 21 angebracht, an der eine Magnetspule oder ein Magnet als Bewegungsantrieb 22 für ein stößelförmiges Stopelement 23 angebracht ist. Das Stopelement 23 ist in eine in der Speicherfläche S vorgesehene Vertiefung 24 einfahrbar, um den beim Abzug umlaufenden Faden 8 festzuhalten. Ist das Stopelement 23 zurückgezogen, läuft der Faden ungehindert durch.

In Fig. 2 ist erkennbar, daß die Längsstäbe 4b des Speicherkörpers 4 in radiale Schlitze 20 des Vorschuborgans 6 eingreifen. Der mit 6a bezeichnete, ringförmige Rand des Vorschuborgans 6 (Fig. 4) dient an einer Stelle des Umfangs als das Widerlager Y für das Drehschwingungs-Dämpf-Glied X. Gegebenenfalls ist dort ein reibaktiver Belag vorgesehen oder eine Vertiefung, die mit dem Bügel 12 einen Formschluß einzugehen vermag, wenn sich der Rand 6a im Taumelbereich 7 des Vorschubkörpers 6 an den Bügel 12 legt, um eine vorübergehende Drehschwingungs-Dämpf-Verbindung herzustellen.

Der Durchmesser der Speicherfläche S läßt sich verändern. Zu diesem Zweck sind die Segmente des Speicherkörpers 4 radial verstellbar.

In Fig. 3 ist das Fadenwickelorgan W gegenüber seiner Lage in Fig. 1 um annähernd 180° verdreht. Das Vorschuborgan 6 hat sich axial zum Bügel 12 bewegt, bis daß die Drehschwingungs-Dämpf-Verbindung D durch einen Eingriff zwischen dem Quersteg 18 und der Oberfläche 6a eingetreten ist. Der Quersteg 18 hat eine Länge, die in Umfangsrichtung des Vorschubkörpers 6 auf wenige Winkelgrade begrenzt ist, derart, daß der Eingriff über annähernd 1/4 einer vollen Umdrehung der Welle 1 aufrechterhalten wird, ehe sich der Vorschubkörper 6 wieder vom Quersteg 18 löst und einen Spalt freigibt (Fig. 1), in dem der Faden 8 den Bügel 12 passiert, ohne gefangen zu werden. Während des Eingriffs werden im Entstehen begriffene Drehschwingungen der Komponentengruppe K unterdrückt, so daß die Komponentengruppe in der durch die Magneten 10, 11 bestimmten Sollage verharrt.

Gemäß Fig. 3 sind im Inneren der Komponentengruppe elastische Füllkörper 26, 27 angeordnet. Dank der Elastizität der Füllkörper 26, 27 wird die Taumelbewegung des Vorschubkörpers 6 nicht beeinträchtigt.

Die Fig. 5a bis 5i repräsentieren verschiedene Ausführungsformen des Drehschwingungs-Dämpf-Gliedes X und seines zugehörigen Widerlagers Y.

In Fig. 5a ist das Drehschwingungs-Dämpf-Glied X ein Zapfen 28 mit einem am Kopfende angebrachten Reibbelag 29, der auf eine ebene Fläche 30 des Widerlagers Y aufgedrückt wird.

In Fig. 5b ist das Drehschwingungs-Dämpf-Glied X ein Stößel 31, der mit seinem Kopfende 32 in eine, vorzugsweise kegelig aufgeweitete, Vertiefung 33 des Widerlagers Y eintritt.

In Fig. 5c ist das Drehschwingungs-Dämpf-Gleid X ein Stößel 34 mit einem gerundeten Kopfende 35, das in einen elastischen Belag 36 des Widerlagers Y eingedrückt wird.

In Fig. 5d wird das gerundete Kopfende 35 des Drehschwingungs-Dämpf-Gliedes X in eine Vertiefung oder Bohrung 37 des Widerlagers Y eingeführt. Die Bohrungswandungen können gerundet oder kegelförmige aufgeweitet sein.

In Fig. 5e hat das Drehschwingungs-Dämpf-Glied X die Form eines Pilzes 39 mit einer unterseitigen Vertiefung 40, die auf einen Vorsprung 38 des Widerlagers Y aufgesetzt wird.

In Fig. 5f ist das Drehschwingung-Dämpf-Glied X ein Zapfen 41 mit schrägem Kopfende 42. Das Widerlager Y hat die Form einer sägezahnförmigen Vertiefung 43 mit einem einseitigen Anschlag 44. Es reicht aus, zum Unterdrücken von Drehschwingungen einen sicheren Formschluß in nur einer Drehrichtung sicherzustellen.

In Fig. 5g ist das Drehschwingungs-Dämpf-Glied X ein Stößel 45, der an seinem Kopfende einen Magneten 46 trägt. Das Widerlager Y besteht entweder aus magnetischem Material oder ist mit einem Magneten 47 bestückt, der bei Anliegen des Magneten 46 einen Kraftschluß herstellt. Das Widerlager Y kann im Vorschubkörper 6 enthalten sein.

Gemäß Fig. 5h ist das Drehschwingungs-Dämpf-Glied X eine Druckluftdüse 48, die an eine Druckquelle Q angeschlossen und auf das Widerlager Y ausgerichtet ist, das die Form eines Leitelementes 49 hat. Der aus der Düse 48 austretende Strahl erzeugt an der Leitfläche 49 eine Störkraft, die das Entwickeln einer Drehschwingungs-Dämpfung verhindert. Die Schlitze 20 im Vorschubkörper 6 dienen als Strömungsdurchgänge beiderseits des Leitelementes 49.

Gemäß Fig. 5i ist das Drehschwingungs-Dämpf-Glied X ein Stößel 50, der mit seinem Kopfende 51 in eine Vertiefung 52 des Widerlagers Y einführbar ist. Am Grund der Vertiefung 52 ist ein elastischer Reibbelag 53 angebracht. Das Widerlager Y kann nicht nur im Vorschubkörper 6 angeordnet sein, oder - wie hier angedeutet - in einem der Längsstäbe 4b des Speicherkörpers 4. Es benötigt das Drehschwingungs-Dämpf-Glied X einen Bewegungsantrieb, der ihm die in Richtung eines Doppelpfeils angedeuteten Bewegungen erteilt.

In Fig. 6 ist schematisch ein Bewegungsantrieb für ein als Doppelhebel 54 ausgebildetes Drehschwingungs-Dämpf-Glied X angedeutet. Der Doppelhebel 54 ist in der Abstützung A um eine Achse 55 schwenkbar und wird an einem Ende von einem Bewegungsantrieb 56, der eine Taktsteuerung enthält, beaufschlagt. Eine Rückstellfeder 57 wirkt dem Bewegungsantrieb 56 entgegen. Das Widerlager Y kann entweder am Vorschubkörper 6 oder an einem Längsstab 4b des Speicherkörpers 4 angeordnet sein.

Bei einer weiteren Ausführungsform einer Fadenspeicherund -liefervorrichtung F gemäß den Fig. 7 und 8 wird die Drehschwingungs-Dämpf-Verbindung D zwischen einer relativ zur Komponentengruppe K feststehenden Abstützung A, 58 und der Speicherfläche S hergestellt. Das Drehschwingungs-Dämpf-Glied X hat die in Fig. 5i gezeigte Ausbildung , d.h. der Stößel 50 wird mit seinem Kopfende an die Speicherfläche S radial angesetzt, um den Eingriff herzustellen. In der Abstützung 58, die dem Gehäuse G angehören kann aber nicht muß, ist eine Halterung 59 für einen Bewegungsantrieb 60 gehalten. Der Bewegungsantrieb 60 steht zweckmäßigerweise mit einer Steuerung in Verbindung, die das Drehschwingungsdämpfglied X nur dann betätigt, wenn der Faden 8 gerade in einer Abzugspause bewegungslos verharrt. Der weitere Aufbau der Vorrichtung F gemäß Fig. 7 entspricht dem Aufbau der Fig. 1 bis 3. Ist die Vorrichtung F mit einer Stopvorrichtung 21 ausgestattet, wird das Drehschwingungs-Dämpf-Glied X immer dann in Eingriff gebracht, wenn das Stopelement 23 den ablaufenden Faden festhält. Gemäß den Fig. 7 und 8 ist das Drehschwingungs-Dämpf-Glied X in Umfangsrichtung relativ zur Stopvorrichtung 21 versetzt. Denkbar wäre es auch, das Drehschwingungs-Dämpf-Glied in axialer Richtung gegenüber der Stopvorrichtung 21 zu versetzen. In Fig. 7 beträgt die Versetzung 180° in Umfangsrichtung, in Fig. 8 nur 90°.

In diese Ausführungsform ist getrennt von der Stopvorrichtung 21 das Drehschwingungs-Dämpf-Glied X in einer eigenen Abstützung A, 58 angeordnet. Dieses Prinzip könnte auch für eine Fadenspeicher- und -liefervorrichtung ohne Stopvorrichtung benutzt werden, sofern der Bewegungsantrieb 60 in Abhängigkeit von der Abzugsbewegung des Fadens gesteuert wird.

Es kann das Drehschwingungs-Dämpf-Glied X mit seinem Bewegungsantrieb 60 jedoch auch baulich in die Stopvorrichtung 21 integriert sein. Besonders zweckmäßig ist es, wenn das Stopelement 23 gleichzeitig das Drehschwingungs-Dämpf-Glied X bildet, indem es mit der Vertiefung 23 formschlüssig zusammenarbeitet oder darin auf einen elastischen Belag 53 aufgedrückt wird, um die vorübergehende Drehschwingungs-Dämpfungs-Verbindung D immer dann herzustellen, wenn der Faden anzuhalten ist. In diesem Fall ist kein zusätzliches Drehschwingungs-Dämpf-Glied X erforderlich.

## Patentansprüche

1. Verfahren zum Festhalten einer drehbar gelagerten Fadenspeicherfläche (S) in einer Fadenspeicher- und -liefervorrichtung (F), in der eine die Speicherfläche definierende Komponentengruppe (K) auf einer in einem Gehäuse (G) zur Drehung antreibbaren Welle (1) gelagert ist, mit der ein Fadenwickelorgan (W) kelativ zum Gehäuse und der Komponentengruppe umläuft, wobei wenigstens ein in der Komponentengruppe vorgesehener Magnet (11) auf wenigstens einen gehäusefesten Magneten (10) ausgerichtet ist und bei Drehung der Welle die Komponentengruppe festhält, **dadurch gekennzeichnet**, daß während der Drehung der Welle (1) zusätzlich zur permanent-magnetischen Haltekraft zwischen dem Gehäuse (G) und der Komponentengruppe (K) vorübergehend eine mechanische Drehschwingungs-Dämpf-Verbindung (D) hergestellt wird.

2. Verfahren nach Anspruch 1, **dadurch gekennzeichnet**, daß die Drehschwingungs-Dämpf-Verbindung (D) über einen Bruchteil, vorzugsweise annähernd ein Viertel, einer vollen Wellenumdrehung wenigstens einmal hergestellt und über den Rest der vollen Wellenumdrehung wieder gelöst wird.

3. Verfahren nach Anspruch 1 und 2, **dadurch gekennzeichnet**, daß die Drehschwingungs-Dämpf-Verbindung (D) während der Drehung der Welle in größeren Abständen als durch die Wellendrehzahl bestimmt, ggfs. unregelmäßig, hergestellt wird.

4. Verfahren nach einem der Ansprüche 1 bis 3, **dadurch gekennzeichnet**, die die Drehschwingungs-Dämpf-Verbindung (D) auf pneumatischem, mechanischem oder magnetischem Weg und durch einen Form- und/oder Kraftschluß zwischen dem Gehäuse (G) und der Komponentengruppe (K) hergestellt wird.

5. Verfahren nach Anspruch 1, wobei der Faden aus einem auf der Speicherfläche (S) gebildeten Vorrat intermittierend abgezogen wird, **dadurch gekennzeichnet**, daß die Drehschwingungs-Dämpf-Verbindung (D) jeweils in Abzugspausen des Fadens (8) hergestellt und wieder gelöst wird.

6. Fadenspeicher- und -liefervorrichtung (F), mit einem Gehäuse (G) für eine darin zur Drehung antreibbare gelagerte Welle (1), die ein Fadenwickelorgan (W) trägt, mit einer auf der Welle drehbar gelagerten Komponentengruppe (K), die wenigstens einen eine Speicherfläche (S) definierenden Speicherkörper (4) und einen relativ zur Wellenachse (1a) schräg gestellten, taumelnd antreibbaren Vorschubkörper (6) aufweist, der zumindest teilweise über die Speicherfläche übersteht, und mit wenigstens einem gehäusefesten auf einen in der Komponentengruppe angeordneten Magneten (11) ausgerichteten Magneten (10) zum Festhalten der Komponentengruppe gegen Mitdrehen mit der Welle, **dadurch gekennzeichnet**, daß an einer relativ zur Komponentengruppe (K) stationären Abstützung (A) wenigstens ein in Umfangsrichtung der Speicherfläche (S) begrenztes Drehschwingungs-Dämpf-Glied (X) und am Vorschubkörper (6) ein auf das Drehschwingungs-Dämpf-Glied (X) ausgerichtetes Widerlager (Y) angeordnet ist, und daß ein Bewegungsantrieb (M, 56, Q) vorgesehen ist, mit dem zwischen dem Drehschwingungs-Dämpf-Glied (X) und dem Widerlager (Y) über einen Bruchteil einer vollen Wellenumdrehung vorübergehend ein drehschwingungsdämpfender Form und/oder Kraftschluß herstellbar ist.

7. Fadenspeicher- und -liefervorrichtung nach Anspruch 6, **dadurch gekennzeichnet**, daß das Widerlager (Y) für das Drehschwingungs-Dämpf-Glied(X) am Vorschubkörper (6) angeordnet ist, und daß das Drehschwingungs-Dämpf-Glied(X) von außen, vorzugsweise an einer gegenüber dem Fadenwickelorgan (W) in Drehrichtung versetzten Stelle, in den Taumelbewegungsbereich (7) des Vorschubkörpers (6) eingreift.

8. Fadenspeicher- und -liefervorrichtung nach einem der Ansprüche 6 und 7, **dadurch gekennzeichnet**, daß das Drehschwingungs-Dämpf-Glied(X) in seiner Abstützung (A) zwischen einer Eingriffstellung mit dem Widerlager (Y) und einer Lösestellung hin- und herbewegbar angeordnet ist.

9. Fadenspeicher- und -liefervorrichtung nach einem der Ansprüche 7 und 8, **dadurch gekennzeichnet**, daß das Drehschwingungs-Dämpf-Glied (X) in einer Halterung (14) des Gehäuses (G), vorzugsweise verstellbar und lösbar, festgelegt ist.

10. Fadenspeicher- und -liefervorrichtung nach Anspruch 6**, dadurch gekennzeichnet**, daß das Drehschwingungs-Dämpf-Glied (X) ein U-förmiger Bügel (12), vorzugsweise aus federndem Material wie Federstahldraht, ist, der mit seinen U-Schenkeln (16, 17) in einer Halterung (14) sitzt und einen Quersteg (18) besitzt, der etwa tangential zur Wellendrehachse (1a) liegt und auf das Widerlager (Y) im Vorschubkörpers (6) ausgerichtet ist.

11. Fadenspeicher- und -liefervorrichtung nach Anspruch 10, **dadurch gekennzeichnet**, daß der Quersteg (18) einen reibaktiven Bereich, vorzugsweise in Form eines Überzugs (18), aufweist und/oder daß das Widerlager (Y) reibaktiv ausgebildet, vorzugsweise mit einem Belag (36) versehen, ist.

12. Fadenspeicher- und -liefervorrichtung nach Anspruch 10, **dadurch gekennzeichnet**, daß der Bügel (12) an der der Speicherfläche (S) zugewandten Axialseite des Fadenwickelorgans (W) in etwa radial zum Vorschubkörper (6) ragt und im Bereich des Querstegs (18) zum Vorschubkörper (6) hin abgebogen ist.

13. Fadenspeicher- und -liefervorrichtung nach einem der Ansprüche 6 bis 12, **dadurch gekennzeichnet**, daß das Drehschwingungs-Dämpf-Glied (X) und das Widerlager (Y) in den gegenseitigen Berührungsbereichen eine einen in Drehrichtung der Welle (Y) wirksamen Formschluß erzeugende Formgebung besitzen.

14. Fadenspeicher- und -liefervorrichtung nach Anspruch 6, **dadurch gekennzeichnet**, daß im Drehschwingungs-Dämpf-Glied (X, 45) und/oder im Widerlager (Y) ein Magnet (46, 47) angeordnet ist.

15. Fadenspeicher- und -liefervorrichtung nach Anspruch 6, **dadurch gekennzeichnet**, daß der Bewegungsantrieb (56) in Abhängigkeit von der Drehzahl der Welle (1) und der Winkelposition des Fadenwickelorgans (W) während der Wellendrehung steuerbar ist.

16. Fadenspeicher- und -liefervorrichtung nach Anspruch 15, **dadurch geKennzeichnet**, daß der Bewegungsantrieb (56) eine, vorzugsweise einstellbare, Taktsteuerung (T) aufweist, mit der für die Bewegung des Drehschwingungs-Dämpf-Glieds (X, 54) eine Taktfolge kleiner als die Wellendrehzahl einsteuerbar ist.

17. Fadenspeicher- und -liefervorrichtung nach Anspruch 6, **dadurch gekennzeichnet**, daß das Drehschwingungs-Dämpf-Glied (X) eine Druckgas-Düse (48) und das Widerlager (Y) ein Leitelement (49) für die Stömung aus der Düse ist.

18. Fadenspeicher- und -liefervorrichtung (F) mit einer in einem Gehäuse (G) zur Drehung antreibbar gelagerten Welle (1) für ein Fadenwickelorgan (W), mit einer eine Speicherfläche (S) definierenden, drehbar auf der Welle gelagerten Komponentengruppe (K) und mit im Gehäuse und in der Komponentengruppe aufeinander ausgerichteten Magneten (10, 11) zum Festhalten der Komponentengruppe gegen ein Mitdrehen mit der Welle, **dadurch gekennzeichnet**, daß wenigstens ein etwa radial zur Welle (1) zwischen einer Passivstellung und einer an der Speicherfläche (S) angreifenden Dämpfstellung hin- und herbewegbares Drehschwingungs-Dämpf-Glied (X) außerhalb der Speicherfläche (S) angeordnet ist, und daß ein an eine Steuerung (C) angeschlossener Bewegungsantrieb (22, 60) für das Drehschwingungs-Dämpf-Glied (X) vorgesehen ist, mit dem das Drehschwingungs-Dämpf-Glied (X) vorübergehend an einem Widerlager (Y) der Komponentengruppe (K) form- und/oder kraftschlüssig zum Angriff bringbar ist.

19. Fadenspeicher- und -liefervorrichtung nach Anspruch 18, **dadurch gekennzeichnet**, daß der Bewegungsantrieb (22, 60) einen Magneten bzw. eine Magnetspule aufweist, und daß das Drehschwingungs-Dämpf-Glied (X) als stößelförmiger Anker (23, 50) ausgebildet ist.

20. Fadenspeicher- und -liefervorrichtung nach den Ansprüchen 18 oder 19, **dadurch gekennzeichnet**, daß das Drehschwingungs-Dämpf-Glied (X) ein freies Kopfende (32, 42, 51) besitzt, und daß das Widerlager (Y) eine zur Aufnahme des Kopfendes bestimmte Vertiefung (33, 43, 52) in der Speicherfläche (S) ist.

21. Fadenspeicher- und -liefervorrichtung nach Anspruch 20, **dadurch gekennzeichnet**, daß die Vertiefung (33, 43, 52) der Form des Kopfendes angepaßt ist.

22. Fadenspeicher- und -liefervorrichtung nach Anspruch 20, **dadurch gekennzeichnet**, daß am Kopfende oder in der Vertiefung ein elastisches, reibaktives Kissen (29, 36, 53) vorgesehen ist.

23. Fadenspeicher- und -liefervorrichtung nach einem der Ansprüche 18 bis 22, wobei der Speicherfläche (S) eine außenliegende, ein durch einen Antrieb bewegliches Stopelement (23) enthaltende Faden-Stopvorrichtung zugeordnet ist, **dadurch gekennzeichnet**, daß das Drehschwingungs-Dämpf-Glied (X) axial und/oder in Umfangsrichtung der Sepicherfläche (S) gegenüber dem Stopelement (23) versetzt ist.

24. Fadenspeicher- und -liefervorrichtung nach Anspruch 23, **dadurch gekennzeichnet**, daß das Drehschwingungs-Dämpf-Glied (X) mit seinem Bewegungsantrieb in die Stopvorrichtung eingegliedert ist.

25. Fadenspeicher- und -liefervorrichtung (F) nach einem der Ansprüche 18 bis 22, wobei der Speicherfläche (S) eine außenliegende, ein durch einen Antrieb bewegbares Stopelement (23) enthaltende Stopvorrichtung zugeordnet ist, **dadurch gekennzeichnet**, daß das Stopelement (23) das Drehschwingungs-Dämpf-Glied (X, 50) bildet.

## Claims

1. Process for securing a rotatably mounted thread-storage surface (S) in a thread-storage and delivery apparatus (F), in which a component assembly (K) defining the storage surface is mounted on a shaft (1), which can be propelled into rotation in a housing (G) and which enables a thread-winding mechanism (W) to revolve relative to the housing and to the component assembly, at least one magnet (M) provided in the component assembly being aligned with at least one housing-fixed magnet (10) and securing the component assembly as the shaft rotates, characterized in that during the rotation of the shaft (1), in addition to the permanent-magnetic cohesion between the housing (G) and the component assembly (K), there is temporarily created a mechanical rotary-oscillation damping connection (D).

2. Process according to Claim 1, characterized in that the rotary-oscillation damping connection (D) is created at least once by means of a fraction, preferably approximately one quarter, of a full shaft revolution and is re-released by means of the remainder of the full shaft revolution.

3. Process according to Claim 1 and 2, characterized in that the rotary-oscillation damping connection (D) during the rotation of the shaft is created, where necessary irregularly, at greater intervals than determined by the rotation speed of the shaft.

4. Process according to one of Claims 1 to 3, characterized in that the rotary-oscillation damping connection (D) is created by pneumatic, mechanical or magnetic means and by a positive and/or non-positive fitting between the housing (G) and the component assembly (K).

5. Process according to Claim 1, the thread being intermittently unreeled from a store formed on the storage surface (S), characterized in that the rotary-oscillation damping connection (D) is in each case created and re-released in pauses in the unreeling of the thread (F).

6. Thread-storage and delivery apparatus (F), having a housing (G) for a shaft (1) mounted therein, which can be propelled into rotation and supports a thread-winding mechanism (W), having a component assembly (K) which is mounted rotatably on the shaft and exhibits at least one storage body (4), defining a storage surface (S), and a feed body (6), which is inclined relative to the shaft axis (1a) and can be drunkenly propelled and which protrudes at least partially over the storage surface, and having at least one housing-fixed magnet (10), aligned with a magnet (11) disposed in the component assembly, for securing the component assembly against joint rotation with the shaft, characterized in that on a support (A), which is stationary relative to the component assembly (K), there is disposed at least one rotary-oscillation damping member (X) limited in the peripheral direction of the storage surface (S) and on the feed body (6) there is disposed a counter-bearing (Y) aligned with the rotary-oscillation damping member (X), and in that a motion drive (M, 56, Q) is provided, which, by means of a fraction of a full shaft revolution, enables a rotary-oscillation damping, positive and/or non-positive fitting to be temporarily created between the rotary-oscillation damping member (X) and the counter-bearing (Y).

7. Thread-storage and delivery apparatus according to Claim 6, characterized in that the counter-bearing (Y) for the rotary-oscillation damping member (X) is disposed on the feed body (6), and in that the rotary-oscillation damping member (X) engages from without, preferably at a point which is offset in the rotational direction relative to the thread-winding mechanism (W), in the drunken-motion region (7) of the feed body (6).

8. Thread-storage and delivery apparatus according to one of Claims 6 and 7, characterized in that the rotary-oscillation damping member (X) is disposed in its support (A) such that it can be moved to and fro between an engagement setting with the counter-bearing (Y) and a release setting.

9. Thread-storage and delivery apparatus according to one of Claims 7 and 8, characterized in that the rotary-oscillation damping member (X) is fixed in a holding fixture (14) of the housing (G), preferably such that it is adjustable and detachable.

10. Thread-storage and delivery apparatus according to Claim 6, characterized in that the rotary-oscillation damping member (X) is a U-shaped stirrup (12), preferably made from resilient material such as spring-steel wire, which is seated with its U-legs (16, 17) in a holding fixture (14) and possesses a crosspiece (18), which lies approximately tangentially to the rotational axis (1a) of the shaft and is aligned with the counter-bearing (Y) in the feed body (6).

11. Thread-storage and delivery apparatus according to Claim 10, characterized in that the crosspiece (18) exhibits a friction-active region, preferably in the form of a coating (18), and/or in that the counter-bearing (Y) is of friction-active configuration, preferably provided with a lining (36).

12. Thread-storage and delivery apparatus according to Claim 10, characterized in that the stirrup (12), on that axial side of the thread-winding mechanism (W) facing the storage surface (S), juts approximately radially to the feed body (6) and, in the region of the crosspiece (18), is bent off towards the feed body (6).

13. Thread-storage and delivery apparatus according to one of Claims 6 to 12, characterized in that the rotary-oscillation damping member (X) and the counter-bearing (Y) possess, in the reciprocal contact regions, a shaping producing a positive fitting which takes effect in the rotational direction of the shaft (Y) [sic].

14. Thread-storage and delivery apparatus according to Claim 6, characterized in that in the rotary-oscillation damping member (X, 45) and/or in the counter-bearing (Y) there is disposed a magnet (46, 47).

15. Thread-storage and delivery apparatus according to Claim 6, characterized in that the motion drive (56) is controllable, during the shaft rotation, in dependence upon the rotation speed of the shaft (1) and the angular position of the thread-winding mechanism (W).

16. Thread-storage and delivery apparatus according to Claim 15, characterized in that the motion drive (56) exhibits a, preferably adjustable, pulse-frequency control (T), by which, for the motion of the rotary-oscillation damping member (X, 54), a pulse rate less than the shaft rotation speed can be regulated.

17. Thread-storage and delivery apparatus according to Claim 6, characterized in that the rotary-oscillation damping member (X) is a pressure-gas nozzle (48) and the counter-bearing (Y) is a guide element (49) for the flow from the nozzle.

18. Thread-storage and delivery apparatus (F) having a shaft (1) for a thread-winding mechanism (W), which shaft is mounted such that it can be propelled into rotation in a housing (G), having a component assembly (K) defining a storage surface (S) and mounted rotatably on the shaft, and having mutually aligned magnets (10, 11), in the housing and in the component assembly, for securing the component assembly against joint rotation with the shaft, characterized in that at least one rotary-oscillation damping member (X), which can be moved to and fro, approximately radially to the shaft (1), between a passive setting and a damping setting acting upon the storage surface (S), is disposed outside the storage surface (S), and in that a motion drive (22, 60) for the rotary-oscillation damping member (X) is provided, which motion drive is connected to a control system (C) and enables the rotary-oscillation damping member (X) to be brought temporarily to act, in a positively or non-positively fitting manner, upon a counter-bearing (Y) of the component assembly (K).

19. Thread-storage and delivery apparatus according to Claim 18, characterized in that the motion drive (22, 60) exhibits a magnet or magnetic coil, and in that the rotary-oscillation damping member (X) is configured as a ram-shaped anchor (23, 50).

20. Thread-storage and delivery apparatus according to Claims 18 or 19, characterized in that the rotary-oscillation damping member (X) possesses a free head end (32, 42, 51), and in that the counter-bearing (Y) is a recess (33, 43, 52), designed to receive the head end, in the storage surface (S).

21. Thread-storage and delivery apparatus according to Claim 20, characterized in that the recess (33, 43, 52) is matched to the shape of the head end.

22. Thread-storage and delivery apparatus according to Claim 20, characterized in that at the head end or in the recess there is provided an elastic, friction-active cushion (29, 36, 53).

23. Thread-storage and delivery apparatus according to one of Claims 18 to 22, the storage surface (S) being assigned an outer thread-stop apparatus containing a stop element (23) which is movable by a drive, characterized in that the rotary-oscillation damping member (X) is offset axially and/or in the peripheral direction of the storage surface (S) relative to the stop element (23).

24. Thread-storage and delivery apparatus according to Claim 23, characterized in that the rotary-oscillation damping member (X) is integrated with its motion drive within the stop apparatus.

25. Thread-storage and delivery apparatus (F) according to one of Claims 18 to 22, the storage surface (S) being assigned an outer stop apparatus containing a stop element (23) which is movable by a drive, characterized in that the stop element (23) forms the rotary-oscillation damping member (X, 50).

## Revendications

1. Procédé pour immobiliser une surface d'emmagasinage de fil (S) montée de façon tournante dans un dispositif d'emmagasinage et d'amenée de fil (F), dans lequel est monté un arbre (1) pouvant entraîner le groupe de composants (K) définissant la surface d'emmagasinage sur un arbre (1) pouvant être entraîné en rotation dans un carter (G) et avec lequel tourne un organe d'enroulement de fil (W) par rapport au carter et au groupe de composants, au moins un électro-aimant (11) prévu dans le groupe de composants et aligné avec au moins un électro-aimant (10) solidaire du carter en immobilisant le groupe de composants lors d'une rotation de l'arbre, caractérisé en ce que, pendant la rotation de l'arbre (1), une liaison mécanique d'amortissement d'oscillations angulaires (D) est créée temporairement en addition à la force de retenue par magnétisme permanent entre le carter (G) et le groupe de composants (K).

2. Procédé selon la revendication 1, caractérisé en ce que la liaison d'amortissement d'oscillations angulaires (D) est créée au moins une fois sur une fraction, de préférence approximativement un quart, d'un tour complet d'arbre et elle est à nouveau supprimée pendant le reste du tour complet d'arbre.

3. Procédé selon les revendications 1 et 2, caractérisé en ce que la liaison d'amortissement d'oscillations angulaires (D) est créée pendant la rotation de l'arbre à des intervalles plus grands que ceux déterminés par la vitesse de rotation de l'arbre, le cas échéant de façon irrégulière.

4. Procédé selon une des revendications 1 à 3, caractérisé en ce que la liaison d'amortissement d'oscillations angulaires (D) est créée par un mode pneumatique, mécanique ou magnétique et par une liaison par conjugaison de formes et/ou de forces entre le carter (G) et le groupe de composants (K).

5. Procédé selon la revendication 1, où le fil est tiré de façon intermittente à partir d'une réserve formée sur la surface d'emmagasinage (S), caractérisé en ce que la liaison d'amortissement d'oscillations angulaires (D) est respectivement créée et à nouveau supprimée pendant des pauses de tirage du fil (8).

6. Dispositif d'emmagasinage et d'amenée de fil (F), comportant un carter (G) pour un arbre (1) monté dans celui-ci pour être entraîné en rotation et portant un organe d'enroulement de fil (W), un groupe de composants (K) monté de façon tournante sur l'arbre et comportant au moins un corps d'emmagasinage (4) définissant une surface d'emmagasinage (S) et un corps d'avancement (6), monté en oblique par rapport à l'axe d'arbre (1a), pouvant être entraîné de façon oscillante et qui est situé au moins en partie au-dessus de la surface d'emmagasinage, ainsi qu'au moins un électro-aimant (10) installé en position fixe dans le carter et aligné sur un électroaimant (11) disposé dans le groupe de composants de façon à retenir le groupe de composants en l'empêchant de tourner avec l'arbre, caractérisé en ce qu'il est prévu, sur un appui (A), stationnaire par rapport au groupe de composants (K), au moins un organe d'amortissement d'oscillations angulaires (X), limité dans une direction circonférentielle de la surface d'emmagasinage (S), et sur le corps d'avancement (6) un contre-appui (Y) aligné sur l'organe d'amortissement d'oscillations angulaires (X), et en ce qu'il est prévu un mécanisme d'entraînement (M, 56, Q), à l'aide duquel peut être établie une liaison par conjugaison de formes et/ou de forces, produisant un amortissement d'oscillations angulaires, entre l'organe d'amortissement d'oscillations angulaires (X) et le contre-appui (Y), temporairement sur une fraction d'un tour complet de l'arbre.

7. Dispositif d'emmagasinage et d'amenée de fil selon la revendication 6, caractérisé en ce que le contre-appui (Y) pour l'organe d'amortissement d'oscillations angulaires (X) est disposé sur le corps d'avancement (6) et en ce que l'organe d'amortissement d'oscillations angulaires (X) pénètre de l'extérieur, de préférence en un endroit décalé dans le sens de rotation par rapport à l'organe d'enroulement de fil (W), dans la zone de mouvement oscillant (7) du corps d'avancement (6).

8. Dispositif d'emmagasinage et d'amenée de fil selon une des revendications 6 et 7, caractérisé en ce que l'organe d'amortissement d'oscillations angulaires (X) est disposé de façon à pouvoir se déplacer alternativement dans sa zone d'appui (A) entre une position de coopération avec le contre-appui (Y) et une position de libération.

9. Dispositif d'emmagasinage et d'amenée de fil selon une des revendications 7 et 8, caractérisé en ce que l'organe d'amortissement d'oscillations angulaires (X) est maintenu, de préférence de façon réglable et séparable, dans un support (14) du carter (G).

10. Dispositif d'emmagasinage et d'amenée de fil selon la revendication 6, caractérisé en ce que l'organe d'amortissement d'oscillations angulaires (X) est un étrier en forme de U (12), constitué de préférence d'un matériau élastique comme un fil d'acier à ressort, cet étrier étant monté par ses branches du U (16, 17) dans un support (14) et comportant une âme transversale (18), qui est orientée à peu près tangentiellement à l'axe de rotation (1a) de l'arbre et qui est alignée avec le contre-appui (Y) dans le corps d'avancement (6).

11. Dispositif d'emmagasinage et d'amenée de fil selon la revendication 10, caractérisé en ce que l'âme transversale (18) comporte une zone active par frottement, se présentant de préférence sous la forme d'un revêtement (18), et/ou en ce que le contre-appui (Y) est agencé de de façon à être actif par frottement, en étant pourvu de préférence d'une garniture (36).

12. Dispositif d'emmagasinage et d'amenée de fil selon la revendication 10, caractérisé en ce que l'étrier (12) est dirigé, sur le côté axial, orienté vers la surface d'emmagasinage (S), de l'organe d'enroulement de fil (W), à peu près radialement en direction du corps d'avancement (6) et il est recourbé en direction du corps d'avancement (6) dans la zone de l'âme transversale (18).

13. Dispositif d'emmagasinage et d'amenée de fil selon une des revendications 6 à 12, caractérisé en ce que l'organe d'amortissement d'oscillations angulaires (X) et le contre-appui (Y) comportent, dans les zones de contact mutuel, un profilage créant une liaison par conjugaison de formes agissant dans le sens de rotation de l'arbre (Y).

14. Dispositif d'emmagasinage et d'amenée de fil selon la revendication 6, caractérisé en ce qu'il est prévu un électro-aimant (46, 47) dans l'organe d'amortissement d'oscillations angulaires (X, 45) et/ou dans le contre-appui (Y).

15. Dispositif d'emmagasinage et d'amenée de fil selon la revendication 6, caractérise en ce que le mécanisme d'entraînement (56) peut être commandé, en fonction de la vitesse de rotation de l'arbre (1) et de la position angulaire de l'organe d'enroulement de fil (W), pendant la rotation de l'arbre.

16. Dispositif d'emmagasinage et d'amenée de fil selon la revendication 15, caractérisé en ce que le mécanisme d'entraînement (56) comporte une commande de synchronisation (T), de préférence réglable, à l'aide de laquelle il est possible de commander, pour le mouvement de l'organe d'amortissement d'oscillations angulaires (X, 54), une séquence de synchronisation plus petite que la vitesse de rotation de l'arbre.

17. Dispositif d'emmagasinage et d'amenée de fil selon la revendication 6, caractérisé en ce que l'organe d'amortissement d'oscillations angulaires (X) est une buse de gaz sous pression (48) et le contre-appui (Y) est un élément directeur (49) pour l'écoulement sortant de la buse.

18. Dispositif d'emmagasinage et d'amenée de fil (F), comportant un arbre (1) pour un organe d'enroulement de fil (W), monté dans un carter (G) de façon à pouvoir être entraîné en rotation, un groupe de composants (K) définissant une surface d'emmagasinage (S) et monté de façon tournante sur l'arbre, ainsi que des électro-aimants (10, 11), alignés mutuellement dans le carter et dans le groupe de composants de façon à retenir le groupe de composants pour l'empêcher de tourner avec l'arbre, caractérisé en ce qu'au moins un organe d'amortissement d'oscillations angulaires (X), déplaçable alternativement à peu près radialement par rapport à l'arbre (1) entre une position passive et une position d'amortissement agissant sur la surface d'emmagasinage (S), est disposé à l'extérieur de la surface d'emmagasinage (S) et en ce qu'il est prévu un mécanisme d'entraînement (22, 60) de l'organe d'amortissement d'oscillations angulaires (X), relié à une commande (C) et à l'aide duquel l'organe d'amortissement d'oscillations angulaires (X) peut être amené temporairement en prise avec un contre-appui (Y) du groupe de composants (K), par conjugaison de formes et/ou de forces.

19. Dispositif d'emmagasinage et d'amenée de fil selon la revendication 18, caractérisé en ce que le mécanisme d'entraînement (22, 60) comporte un électroaimant ou une bobine magnétique et en ce que l'organe d'amortissement d'oscillations angulaires (X) est agencé comme une armature en forme de poussoir (23, 50).

20. Dispositif d'emmagasinage et d'amenée de fil selon les revendications 18 ou 19, caractérisé en ce que l'organe d'amortissement d'oscillations angulaires (X) comporte une extrémité de tête libre (32, 42, 51) et en ce que le contre-appui (Y) comporte dans la surface d'emmagasinage (S) un creux (33, 43, 52) agencé pour recevoir l'extrémité de tête.

21. Dispositif d'emmagasinage et d'amenée de fil selon la revendication 20, caractérisé en ce que le creux (33, 43, 52) est adapté à la forme de l'extrémité de tête.

22. Dispositif d'emmagasinage et d'amenée de fil selon la revendication 20, caractérisé en ce qu'il est prévu sur l'extrémité de tête ou dans le creux un coussin élastique (29, 36, 53) agissant par frottement.

23. Dispositif d'emmagasinage et d'amenée de fil selon une des revendicatios 18 à 22, où la surface d'emmagasinage (S) est associée à un dispositif d'arrêt de fil situé à l'extérieur et contenant un élément d'arrêt (23) déplaçable par un entraînement, caractérisé en ce que l'organe d'amortissement d'oscillations angulaires (X) est décalé par rapport à l'élément d'arrêt (23) axialement et/ou dans une direction circonférentielle de la surface d'emmagasinage (S).

24. Dispositif d'emmagasinage et d'amenée de fil selon la revendication 23, caractérisé en ce que l'organe d'amortissement d'oscillations angulaires (X) est incorporé avec son mécanisme d'entraînement dans le dispositif d'arrêt.

25. Dispositif d'emmagasinage et d'amenée de fil (F) selon une des revendications 18 à 22, où la surface d'emmagasinage (S) est associée à un dispositif d'arrêt situé à l'extérieur et contenant un élément d'arrêt (23) déplaçable par un entraînement, caractérisé en ce que l'élément d'arrêt (23) constitue l'organe d'amortissement d'oscillations angulaires (X, 50).
